# EUROPÄISCHE PATENTSCHRIFT

(11) **EP 2 738 011 B1**
(45) Veröffentlichungstag und Bekanntmachung des Hinweises auf die Patenterteilung: **06.04.2016**
(21) Anmeldenummer: 13189832.2
(22) Anmeldetag: 23.10.2013
(51) Int. Cl.: B42C 11/02, B42C 19/08, B42C 9/00, B42C 5/00

(54) **Klebebinder mit Kettenantrieb pro Klammer**
Adhesive binder with chain drive for each clip
Reliure par collage avec entraînement à chaîne par agrafe

(30) Priorität: 29.11.2012 DE 102012023370
(43) Veröffentlichungstag der Anmeldung: 04.06.2014
(73) Patentinhaber: Müller Martini Holding AG, 6052 Hergiswil (CH)
(72) Erfinder: Friese, Thomas, 04177 Leipzig (DE); Richter, Lutz, 04435 Schkeuditz (DE); Sommerer, Frank, 04288 Leipzig (DE)

(56) Entgegenhaltungen:
- EP-A1- 2 080 634
- EP-A1- 2 514 604
- EP-A2- 2 070 718

## Beschreibung

Die Erfindung betrifft einen Klebebinder mit den oberbegrifflichen Merkmalen von Anspruch 1.

### Stand der Technik

Klebebinder dienen der Herstellung von klebegebundenen Broschuren oder Buchblocks für Festeinbände, wobei die zu einem Buchblock zusammengetragenen Falzbogen und / oder Einzelblätter durch Auftragen eines Klebstoffs bzw. Leims auf den zuvor bearbeiteten Blockrücken verbunden werden. Die Begriffe Leim und Klebstoff werden nachfolgend synonym verwendet. Die möglichen Bindeverfahren und die Produktvarianten sind von der Maschinenausrüstung abhängig. Diese besteht im Wesentlichen aus den Funktionseinheiten Buchblocktransportsystem, Buchblockeinführstation, Rückenbearbeitung, Rückenbeleimen, Zwischentrocknung, Seitenbeleimen, Rückenverstärkung, Umschlag anlegen, Umschlag andrücken, Buchblockausfuhr und trocknen.

Die DE 20 2005 007 012 U1 als auch die US 8 132 995 B2 zeigen eine derartige Buchbindemaschine mit einem Buchblocktransportsystem. Das Buchblocktransportsystem besteht aus um Umlenkräder laufenden Fördermitteln und einer Vielzahl von in einem gleichen in gegenseitigen Abstand zueinander daran befestigten Klammern zum Einspannen von Blattstapeln.

Nach dem Stand der Technik kommen als Fördermittel vorzugsweise Rollenketten mit einzeln beweglich ineinander greifenden Gliedern zum Einsatz. Die Ketten dienen dem Vortrieb der Klammern. Geführt werden die Klammen jedoch durch fest mit dem Maschinengestell der Buchbindemaschine verbundene Führungsbahnen. Dazu besitzt eine jede Klammer mehrere Laufrollen, welche auf der Lauffläche der Führungsbahn abrollen. Neben Klebebindern mit Zusammentragmaschine und somit automatischer Beschickung sind auch u.a. kleinere Klebebinder mit Start-Stopp-Betrieb bekannt, welche eine Handanlage besitzen. Dabei wird ein jeweiliger Buchblock vom Maschinenbediener in einer Buchblockeinführstation in eine stillstehende Transportklammer gegeben. Die Transportklammer bewegt den Buchblock dann entlang verschiedener Bearbeitungsstationen durch den Klebebinder. Ein derartiger Klebebinder wird von der Anmelderin zum Anmeldezeitpunkt unter dem Namen Eurobind EB 1300 vertrieben und wird als Vier-Zangen-Binder bezeichnet. Dieser besitzt vier Transportklammern, welche von einer Antriebskette bewegt werden.

Nachteilig an diesen kleinen Klebebindern ist, dass durch die vorgegebenen Stoppzeiten, welche für das Einführen eines Buchblocks erforderlich sind, die Leistung des Klebebinders stark begrenzt wird. Während der Stillstandszeit, zu welcher einer der Transportklammern ein Buchblock zugeführt wird, stehen auch die drei anderen Klammern still. Die Stillstandszeit ergibt sich dabei durch die längste erforderliche Stillstandszeit in den technologisch, verfahrensbedingt erforderlichen Haltepositionen, d.h. die längste erforderliche Zeit für das Zuführen eines Buchblocks, für das Anpressen eines Umschlags oder für das Ausschleusen des Buchblocks. Zwischen den jeweiligen Haltepositionen fahren die Transportklammern alle mit derselben Geschwindigkeit, wobei diese Geschwindigkeit einen Kompromiss zwischen unterschiedlichen optimalen Transportgeschwindigkeiten in den verschiedenen Bearbeitungsstationen darstellt. So können beispielsweise die Buchrückenbearbeitungsstation und die Leimauftragsstation, gegebenenfalls eine Fälzelstation (zum Aufbringen eines Fälzelstreifens) und die Trockenstation für einen jeweils zu bearbeitenden Buchblock unterschiedliche optimale Geschwindigkeiten haben.

### Aufgabenstellung

Aufgabe der vorliegenden Erfindung ist es daher, einen Klebebinder zu schaffen, welcher eine höhere Leistungsfähigkeit und Flexibilität aufweist und bei dem die Bearbeitung in den Bearbeitungsstationen verbessert wird, so dass Bücher von höherer Qualität hergestellt werden können.

Gelöst wird diese Aufgabe durch einen Klebebinder mit den Merkmalen von Anspruch 1. Der erfindungsgemäße Klebebinder dient der Herstellung von Büchern und besitzt eine Mehrzahl von Bearbeitungsstationen wie beispielsweise Buchblockeinführstation, Buchrückenbearbeitungsstation, Leimauftragsstation, Leimauftragskontrolle, Fälzelstation, Umschlaganleger, Umschlaganpressstation, Auslagestation und Trockenstation. Weiter besitzt der Klebebinder mindestens zwei, jedoch insbesondere drei Transportklammern zum Transport von Buchblocks und mindestens eine geschlossene Führungsbahn, auf welcher die Transportklammern umlaufen und die Bearbeitungsstationen passieren. Erfindungsgemäß ist einer jeweiligen Transportklammer jeweils ein Antrieb mit einem endlosen, umlaufenden Zugmittel zugeordnet, wobei eine jeweilige Transportklammer mit dem Zugmittel verbunden ist. Die Antriebe sind dabei unabhängig voneinander und können von einer Maschinensteuerung des Klebebinders unabhängig angesteuert werden. Es ist also für jede Transportklammer ein Zugmittel vorgesehen und jede Transportklammer kann somit mit einer ihr vorgegebenen Geschwindigkeit bewegt werden, d.h.es ergibt sich ein variierender Abstand zwischen den Transportklammern.

Dazu können in der Maschinensteuerung für die Ansteuerung der Antriebe ortsabhängige und / oder produktabhängige Geschwindigkeitsprofile hinterlegt sein. Es können auch vom Produkt abhängige ortsabhängige Geschwindigkeitsprofile vorliegen und umgekehrt. Ortsabhängige Geschwindigkeitsprofile meint dabei, dass entlang der geschlossenen Führungsbahn Bewegungsabschnitte definiert werden, welche jeweils zumindest durch die Haltepositionen begrenzt werden. So kann beispielsweise für eine jeweilige Halteposition eine zugehörige Stillstandszeit hinterlegt sein. Auch kann für einen jeweiligen Bewegungsabschnitt zwischen den Haltepositionen eine unterschiedliche Geschwindigkeit hinterlegt sein, beispielsweise kann die Geschwindigkeit in der Buchrückenbearbeitungsstation größer sein als in der Trockenstation. Produktabhängige Geschwindigkeitsprofile meint, dass diese abhängig sind von dem herzustellenden Buch, d.h. beispielsweise dessen Format, der Buchblockdicke, der Leimdicke, dem Klebstoff und dessen Eigenschaften, dem Papiermaterial etc.

Der erfindungsgemäße Klebebinder hat den Vorteil, dass durch angepasste Stillstandszeiten und unterschiedliche Bewegungsprofile in den Bewegungsabschnitten die Leistung des Klebebinders gesteigert werden kann. Auch kann die Qualität der herzustellenden Bücher erhöht werden, da die Geschwindigkeitsprofile jeweils Transportgeschwindigkeiten bzw. Stillstandszeiten nahe dem prozesstechnischen Optimum ermöglichen. So kann beispielsweise eine längere Stillstandszeit für das Umschlaganpressen dazu beitragen, dass ein jeweiliger Umschlag besser am Buchblock haftet, der Buchblockrücken besser ausgeformt werden kann und der Buchblock besser aushärten kann. Ein weiterer Vorteil ergibt sich dadurch, dass die sich in den Haltepositionen befindlichen Bearbeitungsstationen entlang der Führungsbahn frei, d.h. in einer optimalen Position angeordnet werden können. Es ist nicht länger erforderlich, dass die Haltepositionen in einem einheitlichen Abstand zueinander angeordnet sind.

Die Bearbeitungsstationen können variabel entsprechend von Kundenanforderungen mit einem Raster entlang der Führungsbahn angeordnet werden. So können vom Maschinenhersteller einfach unterschiedliche Maschinenkonfigurationen angeboten werden.

Der Klebebinder besitzt insbesondere zumindest zwei Haltepositionen für die Transportklammern, darunter eine für die Buchblockeinführung und eine für das Anpressen eines Umschlags an einen Buchblock. Gegebenenfalls kann eine zusätzliche Halteposition für das Ausschleusen von fertigen Buchblocks vorgesehen sein. Eine weitere Halteposition kann vorgesehen sein zum Aufbringen eines Fälzelstreifens im Bereich einer Fälzelstation. In den jeweiligen Haltepositionen werden die Transportklammern von dem einer jeweiligen Transportklammer zugeordneten Antrieb zum Stillstand gebracht.

Auch ist es beispielsweise zur Herstellung von Freirückenbroschuren, einer Schweizer Broschur und von Otabind möglich beim ersten Umlauf des Buchblocks entlang der Führungsbahn Klebstoff und Fälzelstreifen und bei einem zweiten Umlauf des Buchblocks entlang der Führungsbahn dann Klebstoff und einen Umschlag aufzubringen.

In einer vorteilhaften Weiterbildung des erfindungsgemäßen Klebebinders ist ein jeweiliges Zugmittel als Transportkette oder als Band bzw. Riemen, insbesondere als Zahnriemen ausgeführt.

In einer besonders vorteilhaften und daher bevorzugten Weiterbildung des erfindungsgemäßen Klebebinders weist jeder Antrieb einen steuerbaren Elektromotor zum Antrieb des Zugmittels auf, wobei ein jeweiliger Elektromotor datenübertragungstechnisch mit der Maschinensteuerung verbunden ist, d.h. in einer Datenaustauschverbindung mit dieser steht, und unabhängig, d.h. einzeln von dieser angesteuert werden kann.

In einer alternativen Ausführungsform des erfindungsgemäßen Klebebinders besitzt dieser nicht nur eine Transportbahn, sondern jeder Transportklammer ist eine eigene Führungsbahn zugeordnet.

Die beschriebene Erfindung und die beschriebenen vorteilhaften Weiterbildungen der Erfindung stellen auch in beliebiger Kombination miteinander vorteilhafte Weiterbildungen der Erfindung dar.

Hinsichtlich weiterer Vorteile und in konstruktiver und funktioneller Hinsicht vorteilhafte Ausgestaltungen der Erfindung wird auf die Unteransprüche sowie die Beschreibung eines Ausführungsbeispiels unter Bezugnahme auf die beiliegenden Zeichnungen verwiesen.

### Ausführungsbeispiel

Die Erfindung soll anhand eines bevorzugten Ausführungsbeispiels noch näher erläutert werden. Es zeigen in schematischer Darstellung:
- Fig. 1:: einen Klebebinder gemäß dem Stand der Technik
- Fig. 2a:: eine Draufsicht auf einen erfindungsgemäßen Klebebinder
- Fig. 2b:: eine Ansicht des erfindungsgemäßen Klebebinders aus Fig. 2a

Einander entsprechende Elemente und Bauteile sind in den Figuren mit gleichen Bezugszeichen versehen.

In Fig. 1 ist ein aus dem Stand der Technik bekannter Klebebinder 1 dargestellt. Dieser besitzt ein Buchblocktransportsystem 2, welches eine Führungsbahn 3 aufweist, entlang welcher Transportklammern 11, 12, 13, 14 bewegt werden. Die Transportklammern 11, 12, 13, 14 sind dazu an einer Antriebskette 21 befestigt, welche von einem Antrieb 41 mit einem Antriebsmotor 31 und einem Kettenrad 4 bewegt werden. Die Transportklammern 11, 12, 13, 14 befinden sich in der in Fig. 1 dargestellten Momentaufnahme jeweils in ihren Haltepositionen 51, 52, 53, 54, welche jeweils voneinander den gleichen Abstand besitzen. Die erste Transportklammer 11 befindet sich in der Halteposition 51, welche der Buchblockbeschickung dient. Die zweite Transportklammer 12 befindet sich in der Halteposition 52, welche der Umschlaganpressung dient. Die dritte Transportklammer 13 befindet sich in der Halteposition 53, in welcher keine Bearbeitung erfolgt. Die vierte Transportklammer 14 befindet sich in der Halteposition 54, welche der Buchausfuhr dient. In einer jeweiligen Transportklammer 11, 12, 13, 14 ist ein Buchblock 100 gehalten, welcher in der Halteposition 51 frisch eingelegt wurde, vor der Haltepositon 52 bereits an seinem Buchblockrücken bearbeitet wurde und nun mit einem Umschlag versehen wird und welcher in Halteposition 54 bereits fertiggestellt ist.

In Fig. 2a ist ein erfindungsgemäßer Klebebinder 1 in einer Draufsicht dargestellt. Der erfindungsgemäße Klebebinder 1 besitzt ebenfalls ein Buchblocktransportsystem 2, welches die Transportklammern 11, 12, 13 entlang einer Führungsbahn 3 durch entlang der Führungsbahn 3 angeordnete Bearbeitungsstationen 5 hindurch bewegt. Im Gegensatz zum in Fig. 1 dargestellten Klebebinder 1 besitzt der erfindungsgemäße Klebebinder 1 drei Antriebe 41, 42, 43, wobei der erste Antrieb 41 der ersten Transportklammer 11, der zweite Antrieb 42 der zweiten Transportklammer 12 und der dritte Antrieb 42 der dritten Transportklammer 13 zugeordnet ist. Ein jeweiliger Antrieb 41, 42, 43 besitzt eine Antriebskette 21, 22, 23, an welcher die zugeordnete Transportklammer 11, 12, 13 befestigt ist, und welche von einem Antriebsmotor 31, 32, 33 angetrieben wird. Die Antriebsmotoren 31, 32, 33 werden dabei von einer Maschinensteuerung 6 des Klebebinders 1 angesteuert. In der Maschinensteuerung 6 sind Geschwindigkeitsprofile hinterlegt, so dass eine jeweilige Transportklammer 11, 12, 13 mit einem ihr eigenen Geschwindigkeitsprofil entlang der Führungsbahn 3 bewegt werden kann. Beispielsweise können in der Maschinensteuerung für eine jeweilige Halteposition 51, 52, 53 unterschiedlich lange Stillstandszeiten hinterlegt werden. So kann die Stillstandszeit in der Halteposition 53 für die Buchausfuhr deutlich kürzer ausfallen als die Stillstandszeit in der Halteposition 52 für die Umschlaganpressung. Auch für eine jeweilige Bearbeitungsstation 5 kann eine bestimmte Geschwindigkeit vorgesehen sein, so kann beispielsweise die Geschwindigkeit in der Trockenstation 5 besonders niedrig sein, um einen langen Trockenprozess bzw. Abkühlprozess zu ermöglichen.

Auch können in der Maschinensteuerung 6 produktabhängige, d.h. von einem jeweils zu bearbeitenden Buchblock 100 abhängige Geschwindigkeitsprofile hinterlegt sein.

In Fig. 2b ist der gleiche Klebebinder 1 in einer Ansicht dargestellt, so dass die Anordnung der Antriebsketten 21, 22, 23, welche Teil eines jeweiligen Antriebs 41, 42, 43 sind, deutlich zu erkennen sind.

## Patentansprüche

1. Klebebinder (1), zur Herstellung von Buchblocks und Broschuren (100) mit einer Mehrzahl von Bearbeitungsstationen (5), mindestens zwei Transportklammern (11, 12, 13) zum Transport von Buchblocks (100) und mindestens einer geschlossenen Führungsbahn (3), auf welcher die Transportklammern (11, 12, 13) umlaufen und die Bearbeitungsstationen (5) passieren,
**dadurch gekennzeichnet,**
**dass** einer jeweiligen Transportklammer (11, 12, 13) jeweils ein Antrieb (41, 42, 43) mit einem endlosen, umlaufenden Zugmittel (21, 22, 23) zugeordnet ist, wobei eine jeweilige Transportklammer (11, 12, 13) mit dem Zugmittel (21, 22, 23) verbunden ist, und
**dass** die Antriebe (41, 42, 43) voneinander unabhängig sind, und dass der Klebebinder (1) eine Maschinensteuerung (6) besitzt zum unabhängigen Ansteuern der Antriebe (41, 42, 43).

2. Klebebinder nach Anspruch 1,
**dadurch gekennzeichnet,**
**dass** in der Maschinensteuerung (6) für die Ansteuerung der Antriebe (41, 42, 43) ortsabhängige und / oder produktabhängige Geschwindigkeitsprofile hinterlegt sind.

3. Klebebinder nach einem der vorangehenden Ansprüche,
**dadurch gekennzeichnet,**
**dass** ein jeweiliges Zugmittel (21, 22, 23) als Transportkette ausgeführt ist.

4. Klebebinder nach einem der vorangehenden Ansprüche,
**dadurch gekennzeichnet,**
**dass** ein jeweiliges Zugmittel (21, 22, 23) als Band bzw. Seil bzw. Riemen, insbesondere als Zahnriemen, ausgeführt ist.

5. Klebebinder nach einem der vorangehenden Ansprüche,
**dadurch gekennzeichnet,**
**dass** jeder Antrieb (41, 42, 43) einen steuerbaren Elektromotor (31, 32, 33) aufweist zum Antrieb des Zugmittels (21, 22, 23), wobei ein jeweiliger Elektromotor (31, 32, 33) datenübertragungstechnisch mit der Maschinensteuerung (6) verbunden ist.

6. Klebebinder nach einem der vorangehenden Ansprüche,
**dadurch gekennzeichnet,**
**dass** die Bearbeitungsstationen (5) als Buchblockeinführstation, Buchrückenbearbeitungsstation, Leimauftragsstation, Umschlaganleger, Umschlaganpressstation, Auslagestation und / oder Trockenstation ausgeführt sind.

7. Klebebinder nach Anspruch 6,
**dadurch gekennzeichnet,**
**dass** der Klebebinder (1) eine zusätzliche Bearbeitungsstation besitzt, insbesondere eine Fälzelstation.

8. Klebebinder nach einem der vorangehenden Ansprüche,
**dadurch gekennzeichnet,**
**dass** der Klebebinder (1) zumindest zwei Haltepositionen (51, 52, 53) für die Transportklammern (21, 22, 23) besitzt, darunter eine für die Buchblockeinführung (51) und eine für das Anpressen (52) eines Umschlages an einen Buchblock (100).

9. Klebebinder nach einem der vorangehenden Ansprüche,
**dadurch gekennzeichnet,**
**dass** jeder Transportklammer (21, 22, 23) eine Führungsbahn (3) zugeordnet ist.

## Claims

1. Adhesive binder (1) for producing book blocks and brochures (100) with a plurality of finishing stations (5), at least two transport clamps (11, 12, 13) for the transport of book blocks (100) and at least one closed guideway (3) on which the transport clamps (11, 12, 13) circulate and pass the finishing stations (5), **characterised in that** each respective transport clamp (11, 12, 13) is associated with a drive (41, 42, 43) with an endless, circulating traction means (21, 22, 23), wherein the respective transport clamps (11, 12, 13) are connected with the traction means (21, 22, 23), and that the drives (41, 42, 43) are independent of each other, and that the adhesive binder (1) possesses a machine control system (6) for independent actuation of the drives (41, 42, 43).

2. Adhesive binder according to claim 1, **characterised in that** location-dependent and / or product-dependent speed profiles are stored in the machine control system (6) for the actuation of the drives (41, 42, 43).

3. Adhesive binder according to one of the preceding claims, **characterised in that** one of the respective traction means (21, 22, 23) is in the form of a conveyor chain.

4. Adhesive binder according to one of the preceding claims, **characterised in that** one of the respective traction means (21, 22, 23) is in the form of a band or cable or belt, in particular a toothed belt.

5. Adhesive binder according to one of the preceding claims, **characterised in that** each drive (41, 42, 43) has a controllable electric motor (31, 32, 33) for driving the traction means (21, 22, 23), wherein the respective electric motors (31, 32, 33) are connected with the machine control system (6) so as to allow data transmission.

6. Adhesive binder according to one of the preceding claims, **characterised in that** the finishing stations (5) are in the form of a book block feed station, book spine processing station, glue application station, cover feeder, cover pressing station, delivery station and / or drying station.

7. Adhesive binder according to claim 6, **characterised in that** the adhesive binder (1) has an additional finishing station, in particular a back stripper.

8. Adhesive binder according to one of the preceding claims, **characterised in that** the adhesive binder (1) has at least two holding positions (51, 52, 53) for the transport clamps (21, 22, 23), including one for the book block feed (51) and one for pressing (52) a cover onto a book block (100).

9. Adhesive binder according to one of the preceding claims, **characterised in that** each transport clamp (21, 22, 23) is associated with a guideway (3).

## Revendications

1. Relieuse-colleuse (1) destinée à la fabrication de corps d'ouvrages et de brochures (100), comprenant une pluralité de postes de traitement (5), au moins deux pinces convoyeuses (11, 12, 13) affectées au convoyage de corps d'ouvrages (100), et au moins une piste de guidage fermée (3) sur laquelle lesdites pinces convoyeuses (11, 12, 13) tournent en boucle et franchissent lesdits postes de traitement (5),
**caractérisée par le fait**
**qu'**un entraînement respectif (41, 42, 43), pourvu d'un moyen de traction sans fin (21, 22, 23) tournant en boucle, est associé à une pince convoyeuse (11, 12, 13) respective, une pince convoyeuse considérée (11, 12, 13) étant alors reliée audit moyen de traction (21, 22, 23) ; et
par le fait que les entraînements (41, 42, 43) sont indépendants les uns des autres, et que ladite relieuse-colleuse (1) comporte une commande (6) de machine, en vue de piloter lesdits entraînements (41, 42, 43) de manière indépendante.

2. Relieuse-colleuse selon la revendication 1,
**caractérisée par le fait**
**que** des profils de vitesse, tributaires de localisations et/ou de produits, sont consignés dans la commande (6) de la machine, en vue du pilotage des entraînements (41, 42, 43).

3. Relieuse-colleuse selon l'une des revendications précédentes,
**caractérisée par le fait**
**qu'**un moyen de traction (21, 22, 23) respectif est réalisé sous la forme d'une chaîne convoyeuse.

4. Relieuse-colleuse selon l'une des revendications précédentes,
**caractérisée par le fait**
**qu'**un moyen de traction considéré (21, 22, 23) est respectivement réalisé sous la forme d'une bande, d'un câble ou d'une courroie, notamment en tant que courroie crantée.

5. Relieuse-colleuse selon l'une des revendications précédentes,
**caractérisée par le fait**
**que** chaque entraînement (41, 42, 43) présente un moteur électrique commandable (31, 32, 33) conçu pour entraîner le moyen de traction (21, 22, 23), un moteur électrique respectif (31, 32, 33) étant en liaison technique de transmission de données avec la commande (6) de la machine.

6. Relieuse-colleuse selon l'une des revendications précédentes,
**caractérisée par le fait**
**que** les postes de traitement (5) sont réalisés en tant que poste d'introduction de corps d'ouvrages, poste de traitement de dos de livres, poste de dépôt de colle, délivreur d'enveloppes, poste de pressage d'enveloppes, poste d'enlèvement et/ou poste de séchage.

7. Relieuse-colleuse selon la revendication 6,
**caractérisée par le fait**
**que** ladite relieuse-colleuse (1) est équipée d'un poste de traitement additionnel, en particulier d'un poste d'application de bandes collantes.

8. Relieuse-colleuse selon l'une des revendications précédentes,
**caractérisée par le fait**
**que** ladite relieuse-colleuse (1) comprend au moins deux emplacements d'arrêt (51, 52, 53) assignés aux pinces de convoyage (21, 22, 23), dont l'un est destiné à l'introduction (51) de corps d'ouvrages, et l'autre au pressage (52) d'une enveloppe contre un corps d'ouvrage (100).

9. Relieuse-colleuse selon l'une des revendications précédentes,
**caractérisée par le fait**
**qu'**une piste de guidage (3) est associée à chaque pince de convoyage (21, 22, 23).
